# DEMANDE DE BREVET EUROPEEN

(11) **EP 0 733 313 A1**
(43) Date de publication de la demande: **25.09.1996**
(21) Numéro de dépôt: 96810129.5
(22) Date de dépôt: 05.03.1996
(51) Int. Cl.: A43C 11/14

(54) **Dispositif de fermeture et de serrage pour chaussure de ski**

(30) Priorité: 22.03.1995 CH 814/95
(71) Demandeur: LANGE INTERNATIONAL S.A., CH-1700 Fribourg (CH)
(72) Inventeur: Cagliari, Cesare, 31030 Bigolino (TV) (IT)
(74) Mandataire: Meylan, Robert Maurice

(57) **Abrégé**

Dispositif comprenant un levier-tendeur (1) articulé sur une première partie de chaussure (6) et agissant sur un tirant (11, 12) relié à des moyens d'attache (14, 26) à une seconde partie de chaussure (16). Le dispositif comprend en outre un capot (17) reliant le levier-tendeur aux moyens d'attache en recouvrant au moins partiellement le tirant et les moyens d'attache, l'une des extrémités du capot étant articulée (14) sur les moyens d'attache et l'autre extrémité étant montée coulissante sur le levier-tendeur, ou inversément.

## Description

La présente invention a pour objet un dispositif de fermeture et de serrage pour chaussure de ski comprenant un levier-tendeur articulé par l'une de ses extrémités sur une embase destinée à être fixée à une première partie de chaussure, un tirant attaché en un point intermédiaire du levier-tendeur et des moyens d'attache à une seconde partie de chaussure.

Un tel dispositif est décrit, par exemple, dans le brevet US 4 051 611. Il comporte un tirant muni d'une boucle venant s'accrocher dans une dentière. Dans un tel dispositif, la neige peut pénétrer et s'amasser aisément dans les articulations, entre le tirant et le levier-tendeur, et dans la boucle accrochée dans la dentière. D'autre part, un tel dispositif de fermeture et de serrage ne présente pas un aspect lisse et continu tel qu'il est recherché dans les chaussures actuelles pour des raisons d'esthétique et de sécurité.

Une boucle de chaussure de ski présentant un aspect relativement lisse est connue du document EP-A. Cette boucle se caractérise par un élément de tension profilé, de telle sorte qu'il assure une certaine continuité entre le levier-tendeur et un crochet venant s'accrocher dans une dentière. Il subsiste toutefois une fente entre le tirant et le crochet.

L'invention a pour but d'assurer une véritable continuité entre le levier-tendeur et les moyens d'accrochage.

A cet effet, le demandeur a pensé à recouvrir le levier-tendeur, son tirant et les moyens d'attache d'un capot. Toutefois, compte tenu de la variation de longueur du tirant due à l'actionnement des moyens de réglage du dispositif, ainsi que du déplacement relatif du levier-tendeur et du tirant lors de l'ouverture et de la fermeture du dispositif, il a fallu trouver une construction autorisant variation de longueur et le déplacement relatif.

Le dispositif de fermeture et de serrage selon l'invention est caractérisé en ce qu'il comprend en outre un capot articulé sur les moyens d'attache et monté coulissant sur le levier-tendeur ou inversément. Il peut recouvrir également les moyens d'attache, de telle sorte qu'il recouvre, au moins partiellement, le tirant et les moyens d'attache.

Cette construction est applicable aussi bien aux dispositifs détachables, c'est-à-dire venant s'accrocher de manière détachable sur une partie de la chaussure, qu'aux dispositifs non détachables, c'est-à-dire les dispositifs dans lesquels une extrémité du tirant est articulée sur une partie de la chaussure.

Le dessin annexé représente, à titre d'exemple, trois formes d'exécution de l'invention.

La figure 1 est une vue en plan de dessus d'un dispositif de fermeture et de serrage reliant en permanence deux parties de chaussure.

La figure 2 est une vue en coupe selon II-II de la figure 1.

La figure 3 est une vue latérale d'un dispositif de fermeture et de serrage reliant de façon non permanente deux parties de chaussure.

La figure 4 est une vue de dessus de l'extrémité droite du dispositif représenté à la figure 3.

La figure 5 représente le dispositif de la figure 3 en position partiellement ouverte.

La figure 6 est une vue partielle d'une variante d'exécution de la première forme d'exécution.

La figure 7 est une vue en perspective d'une partie du capot de la figure 6.

Les figures 1 et 2 représentent un dispositif de fermeture et de serrage comprenant un levier-tendeur 1 articulé autour d'un axe 2 entre les deux oreilles 3 et 4 d'une embase 5 fixée sur une première partie de chaussure 6, par exemple le côté d'une tige en forme de collier d'une chaussure de ski. Le levier-tendeur 1 présente un profil en U présentant au moins deux cloisons intermédiaires parallèles aux ailes du profil. En un point intermédiaire du levier-tendeur est articulée, autour d'un axe 7, matérialisés par deux bouts d'axe 8 et 9, une noix 10 dans laquelle est monté radialement et rotativement un tube cylindrique 11 taraudé contenant un écrou, non représenté, constituant la tête d'un câble 12, formant tirant, dont l'autre extrémité est fixée à un plot 13 articulé au moyen d'un axe 14 sur un support 15 fixé sur une autre partie 16 de la chaussure, par exemple l'autre côté du collier susmentionné.

Ce dispositif de fermeture et de serrage est en outre équipé d'un capot 17 légèrement cintré présentant, sur la plus plus grande partie de sa longueur, une forme profilée en U avec une extrémité 17a un peu plus étroite articulée sur l'axe 14 et recouvrant ainsi la plaque 15 et le plot 13. Le capot 17 est prolongé, au niveau du levier-tendeur 1, par deux bras 18 et 19 prolongeant les ailes du profil et s'étendant parallèlement et le long des ailes du profil du levier-tendeur 1. Les bras 18 et 19 sont munis intérieurement de deux tenons 20 et 21 traversant chacun des lumières 22 ménagées longitudinalement dans chacune des ailes du profil du levier-tendeur 1 selon un montage de type baïonnette et pouvant se déplacer le long de ces lumières. Les extrémités des tenons 20 et 21 présentent deux courts bras radiaux 23 et 24 non diamétralement opposés verrouillant les tenons dans le levier-tendeur 1. Lors de l'ouverture et de la fermeture du levier-tendeur, les tenons 20 et 21 se déplacent le long du levier-tendeur 1 sans gêner son mouvement. La longueur des lumières 22 est déterminée en fonction de la plage de réglage de la longueur du tirant constitué du câble 12 et du tube 11.

Les figures 3 à 5 représentent schématiquement une variante d'exécution détachable.

Le dispositif représenté ne diffère du dispositif précédent que par son extrémité reliée à la partie 16 de la chaussure. Au lieu d'être montée à demeure dans un support 15, la barrette constituant l'axe 14 vient s'accrocher amoviblement dans les dents 25 d'une dentière 26 dont les dents sont divisées en deux parties par une fente axiale 27 permettant au plot 13 et au câble 12 de s'engager dans la dentière. En position accrochée, le capot 17 vient recouvrir au moins partiellement la dentière 26.

La figure 6 représente, vue en plan de dessus, une modification applicable aux deux exécutions précédentes. Afin d'éviter des répétitions, les parties reprises de la figure 1, avec ou sans légère modification, sont désignées par les mêmes références accompagnées du signe prime.

Dans cette modification, les bras 18 et 19 du capot 17 sont remplacés par un prolongement axial 30 également profilé en U comme le capot 17', la largeur de cette partie 30 étant telle qu'elle s'engage dans la découpe axiale 28' du levier-tendeur 1 en venant recouvrir le tube 11' en affleurant la surface du levier-tendeur. La largeur du capot 17' peut ainsi être exactement égale à la largeur du levier-tendeur 1' et se situer dans le prolongement du levier-tendeur en position fermée. Dans sa partie médiane, le prolongement 30 présente, dans ses ailes, des dégagements 31 pour la noix 10' (figure 7). Le prolongement 30 est muni de deux tenons latéraux 32 et 33 engagés dans des lumières formées dans les nervures du profil en U 34 et 35 du levier-tendeur 1', lumières analogues aux lumières 22 de la figure 2. Le levier-tendeur 1' et le capot 17' sont ainsi emboîtés l'un dans l'autre et présentent une surface quasi-continue. En réalité, le capot 17' et son prolongement sont légèrement cintrés comme le capot 17 représenté à la figure 2.

D'une manière générale, le capot pourrait être articulé sur le levier-tendeur et monté coulissant sur les moyens d'accrochage.

## Revendications

1. Dispositif de fermeture et de serrage pour chaussure de ski comprenant un levier-tendeur (1 ; 1') articulé par l'une de ses extrémités sur une embase (5 ; 5') destinée à être fixée à une première partie de chaussure, un tirant (11, 12 ; 11', 12') attaché en un point intermédiaire du levier-tendeur et des moyens d'attache (14, 15 ; 14, 26) à une seconde partie de chaussure, caractérisé en ce qu'il comprend en outre un capot (10, 17 ; 17') articulé sur les moyens d'attache et monté coulissant sur le levier-tendeur ou inversément, de telle sorte qu'il recouvre, au moins partiellement, le tirant et les moyens d'attache (14, 15 ; 14, 26).

2. Dispositif selon la revendication 1, caractérisé en ce que levier-tendeur (1) et le capot (17) sont constitués de pièces profilées en U et que les ailes du profil du levier-tendeur présentent des lumières longidutinales (22) dans lesquelles sont engagés des tenons (20, 21) formés sur des prolongements (18, 19) des ailes du profil du capot (17).

3. Dispositif selon la revendication 2, caractérisé en ce que lesdits tenons (20, 21) présentent, à leurs extrémités, au moins une saillie radiale (23, 24) pour la retenue des tenons dans lesdites lumières selon un montage de type baïonnette.

4. Dispositif selon l'une des revendications 1, 2 ou 3 dont le levier-tendeur (1') présente une découpe longidutinale (28') ouverte du côté de l'embase et dans laquelle est articulé le tirant (11', 12'), caractérisé en ce que le capot présente une partie principale profilée en U (17') de largeur égale à celle du levier-tendeur et recouvrant la plus grande partie du tirant, et une seconde partie (30), plus étroite, également profilé en U, dont les ailes s'étendent dans ladite découpe (28') entre le tirant et le levier-tendeur de manière à recouvrir complètement le tirant.
